# EUROPÄISCHE PATENTSCHRIFT

(11) **EP 0 013 018 B1**
(45) Veröffentlichungstag und Bekanntmachung des Hinweises auf die Patenterteilung: **27.06.1984**
(21) Anmeldenummer: 79105317.6
(22) Anmeldetag: 21.12.1979
(51) Int. Cl.: F24D 11/02, F24J 3/04, F24D 19/10

(54) **Heizeinrichtung mit einem Heizungskreislauf, einer Heizfeuerung und einer Wärmepumpe**
Heating installation comprising a heating circuit, a boiler and a heat-pump
Installation de chauffage comportant un circuit de chauffage, une chaudière et une pompe à chaleur

(30) Priorität: 22.12.1978 DE 2855485; 17.05.1979 DE 2919877
(43) Veröffentlichungstag der Anmeldung: 09.07.1980
(73) Patentinhaber: Euroterm AB, S-161 14 Bromma (SE)
(72) Erfinder: Behrens, Hartmut, D-2802 Ottersberg-Posthausen (DE)
(74) Vertreter: Eisenführ, Speiser & Partner

## Beschreibung

Die Erfindung bezieht sich auf eine Heizeinrichtung mit einem Heizungskreislauf und einer in diesem liegenden Heizfeuerung, insbesondere einer ÖI- oder Gasheizung, mit einem Abgaskanal, in dem der mit Unterstützung durch ein Gebläse wahlweise von Abgas, Abgas-Außenluft-Gemisch oder Außenluft beaufschlagbare Verdampfer einer ein Kältemittel umwälzenden Wärmepumpe wärmetauschend angeordnet ist, deren Kondensator wärmetauschend im Heizungskreislauf liegt.

Eine derartige Heizeinrichtung ist aus der DE-A-2 647 216 bekannt. Sie hat den Vorteil, daß aus den Abgasen der Heizfeuerung mit Hilfe der Wärmepumpe Wärmeenergie zurückgewonnen werden kann, und daß die Wärmepumpe bei relativ geringem Energiebedarf des Heizungskreislaufs diesen - ohne in Anspruchnahme der Heizfeuerung - auch allein decken kann.

Bisher war es beim Betrieb (mindestens) bivalent eingesetzter Wärmepumpen - auch Abgas-Wärmepumpen - üblich, die Heizfeuerung in Abhängigkeit von der Temperatur der Außenluft zuzuschalten. Das ist jedoch nachteilig, weil eine mit relativ kalter Außenluft ohne Anlaufunterstützung betriebene Wärmepumpe zumindest über einen längeren Zeitraum unwirtschaftlich arbeitet. Ist nämlich die Temperatur der Umgebungsluft gering, so ist beim Anlaufen der Wärmepumpe auch der verdampferseitige Druck des Kältemittels gering und bleibt es, solange der Heizungskreislauf nicht mindestens eine Temperatur von ca. 30°C erreicht hat. Bei geringem Druck des Kältemittels im Verdampfer ist aber auch der Wärmetransport gering, so daß sich der Heizungskreislauf nur sehr langsam erwärmt. Die Leistungsziffer der Wärmepumpe (Wirkungsgrad) ist klein; ihr Stromverbrauch steht in keinem Verhältnis zu der an den Heizungskreislauf abgegebenen Wärmemenge.

Erst von demjenigen Druckgefälle des Kältemittels an, welcher zu jener Mindesttemperatur im Heizungskreislauf gehört, kann die Wärmepumpe sinnvoll, nämlich wirtschaftlich arbeiten. Bei ca. 30 bis 40°C Kondensator-Temperatur hat sie ihre optimale Leistungsziffer; bei noch höherer Kondensator-Temperatur verringert sich die Leistungsziffer wieder und tritt hoher Kompressorverschleiß ein.

Die Wirtschaftlichkeit des Betriebes einer Wärmepumpe für Heizungszwecke hängt somit wesentlich davon ab, daß sie gleichmäßig im optimalen Leistungsbereich betrieben wird, nur dann ergibt sich ein vorteilhaftes Verhältnis von Stromverbrauch und Gewinn an Wärmeenergie. Monovalent im Rahmen eines Heizungskreislaufs betriebene Wärmepumpen mit der allgemein üblichen Nachtabsenkung der Heizungskreislauf-Temperatur müssen an diesem Mangel besonders leiden, den zu beseitigen die Aufgabe der vorliegenden Erfindung ist.

Die Erfindung beruht auf der Erkenntnis, daß durch eine von der Temperatur der Außenluft unabhängige und allein lastabhängige Zuschaltung der Heizeinrichtung diese Probleme bei einer (mindestens) bivalent betriebenen Wärmepumpe ebenso einfach wie schlagartig beseitigt werden können. Sie besteht demgemäß darin, daß ein Steuergerät in Abhängigkeit von dem Druck (oder der Temperatur) des Kältemittels im Verdampfer die Heizfeuerung bei Unterschreiten eines vorgegebenen unteren Grenzwerts des Drucks (bzw. der Temperatur) einschaltet und bei Überschreiten eines vorgegebenen Grenzwerts des Drucks (bzw. Temperatur) ausschaltet. Ist der Druck des Kältemittels im Verdampfer der Wärmepumpe klein, so schaltet das Steuergerät die Heizeinrichtung ein, damit der Heizungskreislauf und damit der Kondensator der Wärmepumpe rasch die für den Wärmepumpenbetrieb optimale Temperatur von ca. 30-40°C erreicht. Dieser Beharrungszustand - bzw. ein solcher von höherer Temperatur - wird dann allein durch die mit Außenluft beaufschlagte Wärmepumpe aufrechterhalten. Gelingt dies nicht, weil die Temperatur der Außenluft zu gering ist, so sinkt entsprechend der Druck im Verdampfer und schaltet den Brenner wieder zu. Andererseits schaltet das Steuergerät den Brenner immer dann ab, wenn ein zu hoher Druck im Verdampfer signalisiert, daß das ihn beaufschlagende Abgas bzw. Abgas-Außenluft-Gemisch zu heiß und die Auskondensierung von Schadstoffen (unter Gewinn der Verdampfungswärme) nicht gewährleistet ist.

Vorzugsweise ist der Volumendurchsatz des Gebläses regelbar und bei eingeschalteter Heizfeuerung verringert. Wenn der Verdampfer der Wärmepumpe nur mit Außenluft beaufschlagt wird, dann bedarf es eines volumetrisch sehr viel höheren Durchsatzes als beim Betrieb mit Abgas bzw. Abgas-Luft-Gemisch. Würde die Forderung des Gebläses, welches in beiden Fällen erforderlich ist, auf den einen Betriebszustand festgelegt, so könnte die Wärmepumpe im anderen Betriebszustand nicht optimal arbeiten.

Ferner ist in dem Fall, daß das Gebläse dem Verdampfer nachgeschaltet ist, vorteilhaft vorgesehen, daß eine in Strömungsrichtung hinter dem Gebläse ansetzende Rückführleitung in den Abgas- bzw. Luftkanal vor dem Verdampfer mündet. Dadurch unterbleibt die bei Frischluft-Zumischung eintretende Taupunkts-Absenkung, und es tritt nur eine Temperaturabsenkung ein.

Eine Weiterbildung der Erfindung besteht darin, daß ein weiteres Steuergerät vorgesehen ist, welches in Abhängigkeit vom Kältemitteldruck im Kondensator der Wärmepumpe die Umwälzpumpe des Heizkreislaufs abschaltet, wenn ein bestimmter Mindestdruck unterschritten wird. Die Steuerung der Umwälzpumpe nicht durch einen die Raum- oder Außentemperatur aufnehmenden Thermostaten, sondern durch den Druck im Wärmepumpen-Kondensator sichert die Anpassung des Wärmepumpen-Zustandes an den Heizkreislauf und verhindert beispielsweise, daß die Umwälzung des Heizkreislaufs unterbrochen wird, obgleich der Wärmepumpenkreis den Wärmetausch im Kondensator benötigt.

Weitere vorteilhafte Weiterbildungen sind Gegenstand der übrigen Unteransprüche.

Die Zeichnungen veranschaulichen die Erfindung an Ausführungsbeispieten, und zwar zeigt
Fig. 1 eine Abgas-Wärmerückgewinnungsanlage sehr einfacher Art in schematischer Schaltungsdarstellung, im wesentlichen gemäß dem Stand der Technik;
Fig. 2 eine ebenfalls schematische Darstellung des Aufbaus eines kompakten Geräts mit im wesentlichen denselben Eigenschaften, aber einer zusätzlichen erfindungsgemäßen Steuerungseinrichtung;
Fig. 3 eine der Fig. 2 entsprechende Darstellung eines mit weiteren Einrichtungen zur multivalenten Wärmenutzung ausgestatteten Geräts; und
Fig. 4 einen schematischen Schaltplan der in Fig. dargestellten Anlage zur besseren Verdeutlichung der Wirkungsweise.

Fig. 1 zeigt einen Heizkesse) 1 mit der dazugehörenden, nicht im einzelnen dargestellten Heizfeuerung. Das im Heizkessel 1 erwärmte Wärmetransportmedium, üblicherweise Wasser, durchströmt den Heizungskreislauf 2, in welchen mehrere Heizkörper 3 eingeschaltet sind; dargestellt ist im vorliegenden Fall nur ein einziger Heizkörper. Eine Umwälzpumpe 4 gewährleistet den Zwangsumlauf des Wärmetransportmediums.

Die Abgase der Heizfeuerung gelangen durch den Abgaskanal 6 ins Freie. Von dem Gebäude, in welchem die Heizanlage angeordnet ist, ist lediglich das Dach 7 angedeutet.

Eine verstellbare Klappe 8 im Abgaskanal 6 ermöglicht es, das Abgas in eine Abzweigung 9 durch den Verdampfer 12 einer nachstehend beschriebenen Wärmepumpe 13 sowie eine weitere Abzweigung 10 zurück in den Abgaskanal 6 zu leiten. Durch den Anschluß 19, in welchem sich eine Stellklappe 21 befindet, kann Umgebungsluft über die Öffnung 20 in die Abzweigung 9 geführt und dem zum Verdampfer 12 strömenden Abgas beigemischt werden. Ein Gebläse 22 in der Abzweigung 10 gewährleistet die erforderliche Strömung des Abgases bzw. des Abgas/ Luft-Gemisches.

Das Gebläse 22 ist vorteilhaft drehzahiregelbar, so daß es bei reinem Luftbetrieb einen wesentlich höheren, beispielsweise den 10fachen Durchsatz bewirkt als im Abgas/Luft-Betrieb. Ferner kann eine hinter dem Gebläse 22 abzweigende Rückführleitung 29 für kalte Luft (bzw. kaltes Luft/Abgas-Gemisch) in den Anschluß 19 vorgesehen sein; die Stellklappe 21 ist so ausgebildet und angeordnet, daß sie entweder die Frischluft oder die Kaltluftzufuhr zur Öffnung 20 hin öffnet.

Zur Wärmepumpe 13 gehört neben dem Verdampfer 12 ein Verdichter 14, ein Kondensator 15 und ein Expansionsventil 16. Mit den zugehörigen Rohrleitungen bilden diese Bauteile einen Sekundärkreislauf, welcher mit einem Kältemittel gefüllt ist, das vom Kompressor 14 umgewälzt wird.

Das im Verdampfer 12 erwärmte Kältemittel strömt durch die Rohrleitung 17 in den Kompressor 14. Bei der Verdichtung des Kältemittels steigt die Temperatur stark an. Im Kondensator 15, welcher mit dem Heizungskreislauf 2 in Wärmetauschverbindung steht, wird die Wärme des Kältemittels weitgehend an das im Heizungskreislauf 2 umgewälzte Wärmetransportmittel abgegeben. Bei der Expansion des Kältemittels im Expansionsventil 16 erfolgt dessen starke Abkühlung, so daß das Kältemittel zur erneuten Wärmeaufnahme im Verdampfer 12 bereit ist. Üblicherweise betragen die Temperaturen im Verdampfer 0 bis +5°C, im Kondensator 80 bis 90° C.

Mit 25 ist eine Ventilanordnung bezeichnet, durch die eine Kurzschlußverbindung 26 von Vorlauf und Rücklauf des Heizungskreislaufs 2 bewirkt werden kann, wenn die Erwärmung des Heizungskreislaufs 2 nur durch solche Wärme erfolgt, die der Wärmepumpe 13 der durch den Anschluß 19 vom Gebläse 22 angesaugten Umgebungsluft entzieht.

Fig. zeigt - wenn auch schematisch - die konstruktive Ausbildung einer Heizeinrichtung mit den der Fig. 1 entnehmbaren Merkmalen. Gleiche Teile tragen gleiche Bezugszeichen und erfordern hier keine neuerliche Erläuterung. Abweichungen und Ergänzungen werden nachstehend beschrieben.

Im Heizungskreislauf 2 ist der Vorlauf mit 5' und der Rücklauf mit 5" bezeichnet; die gestrichelte Linie 30 gibt an, was zu einer erfindungsgemäßen Heizeinrichtung einfachen Aufbaus gehört und als kompaktes Aggregat an dem Benutzungsort aufgestellt werden kann.

Am Heizkessel 1 ist der Brenner 38 angegeben, welcher der Kontrolle durch das Steuergₑ- rät 37 unterliegt: Über eine Meßleitung 36 wird der Druck im Verdampfer 12 der Wärmepume 13 gemessen, und bei Unterschreiten eines vorgegebenen Mindestdrucks schaltet das Steuergerät 37 über die Signalleitung 36' den Brenner 38 ein. Statt des Drucks des Kältemittels im Verdampfer 12 kann auch dessen Temperatur zur Steuerung des Brenners 38 herangezogen werden.

Ein auf dem Boden 34 aufstehender Grundrahmen 33 trägt den Heizkessel 1 sowie - teilweise über Stützen 32 für einen Oberrahmen 31 - alle weiteren Bauteile der Heizeinrichtung. Der Verdampfer 12 der Wärmepumpe 13 ist auf dem Oberrahmen 31 abgestützt. Darunter befindet sich eine Tropfschale 23, welche Kondenswasser und kondensierte Schadstoffe auffängt.

Der Abgaskanal ist auf einen Abgasstutzen 6' reduziert. Im übrigen setzt sich der Abgaskanal in einer Verbindungsleitung 11 fort, die den Abgasstutzen 6' mit einem erweiterten Abschnitt 11' so umgibt, daß Umgebungsluft gemäß den Pfeilen 18 in die Verbindungsleitung 11 eintreten und sich dort - falls der Brenner 38 im Betrieb ist - mit dem Abgas vermischen kann.

Durch den Auslaßstutzen 24 in der Gebäudewand 25 gelangt die vom Gebläse 22 beschleunigte Luft (bzw. das Abgas/Luft-Gemisch) aus dem Gebäude heraus. Eines Schornsteines bedarf es nicht, da das austretende Gas ausgekühlt und gereinigt ist.

Die in Fig. 3 dargestellte Heizeinrichtung ist gegenüber derjenigen in Fig. 2 um zahlreiche Zusatzeinrichtungen zum Zwecke multivalenter Wärmenutzung erweitert. Wiederum sind gleiche Teile mit denselben Bezugszeichen wie in den voraufgegangenen Figuren bezeichnet. Das gilt auch für Fig. 4, welche schaltungsmäßig den in Fig. 3 dargestellten konstruktiven Aufbau der Heizeinrichtung verdeutlicht.

Das im Auslaßstutzen 24 angeordnete Gebläse 22 saugt auch hier entweder Luft gemäß den Pfeilen 18 oder Luft und zusätzlich Abgas gemäß den Pfeilen 18' in den Verbindungskanal 11 und durch den Verdampfer 12 der Wärmepumpe. Zusätzlich ist ein Einlaß 56 vorgesehen, durch den warme Fremdluft (beispielsweise aus einem Schwimmbad) zugeführt werden kann. Am Einlaß für die Umgebungsluft ist ein Wärmetauscher 48 vorgesehen, der primärseitig über eine Leitung 59 von einem durch Solarenergie (in hier nicht näher dargestellter Weise) erwärmten Wärmetransportmedium beaufschlagt ist. Die gemäß den Pfeilen 18 eintretende Luft kann somit vorgewärmt werden. Ferner kann eine - hier nicht dargestellte - Verbindungsleitung vom Auslaßstutzen 24 zum Einlaßstutzen mit dem Wärmetauscher 48 führen, so daß die gekühlte Fortluft in die Verbindungsleitung 11 zurückgeführt wird. Die aus dem Auslaßstutzen 24 gemäß den Pfeilen 24' strömende Fortluft kann ferner dazu verwendet werden, zur Klimatisierung (Kühlung) von Räumen verwendet zu werden; gegebenenfalls im Wärmetausch mit Frischluft. Die in Fig. 4 links dargestellte Luftführung veranschaulicht dies, mit dem Wärmetauscher 67 und der Luftleitung 68 einer Klimaanlage.

Mit Hilfe eines Schaltorgans 60 wird der Wärmetauscher 48 nur dann beaufschlagt, wenn nur Solarwärme von niedrigem Temperaturniveau zur Verfügung steht. Im allgemeinen wird die Solarwärme unmittelbar dem Brauchwasser (Warmwasser) zugeführt; dies ist in Fig. 3 nicht dargestellt, aber in Fig. 4 angegeben. Liegt genügend Solarwärme vor oder ist diese zur Brauchwassererwärmung nicht geeignet, so wird das betreffende Wärmetransportmedium über die Leitung 41 einem Wärmetauscher 40 zugeführt, welcher sekundärseitig vom Rücklauf 5" des Heizungskreislaufes 2 beaufschlagt ist. Dieser tritt sodann in den Kondensator 15 der Wärmepumpe ein und verläßt diesen an seiner Verbindung mit einem ebenfalls im Wärmepumpenkreislauf liegenden Wärmetauscher 42, welcher sekundärseitig über die Leitung 43 Brauchwasserführt.

Das vom Kompressor 14 im Wärmepumpenkreis umgewälzte Kältemittel gelangt nach Verlassen des Kondensators 15 in einen Sammler 28 und von diesem in einen Wärmetauscher44, welcher mit Hilfe eines Gebläses 46 gemäß den Pfeilen 47 die Umgebungsluft oder - unter Zuhilfenahme einer nicht dargestellten Rohrleitung - die Luft in einem anderen Raum erwärmt. Vor Erreichen des Expansionsventils 16 ist ein Abzweig 51 vorgesehen, welcher über ein Expansionsventil 16' zu einem nur in Fig. 4 dargestellten Verdampfer 12' führt. Die Rücklaufleitung trägt das Bezugszeichen 52.

Die Umwälzpumpe 55 im Heizungskreislauf 2 unterliegt der Steuerung durch einen Druckschalter 57, welcher über die Leitung 58 den Druck (bzw. die Temperatur) im Kondensator 15 mißt und die Umwälzpumpe 55 bei Unterschreiten eines bestimmten Mindestdrucks im Kondensator 15 abschaltet.

Fig. 4 ergänzt die Darstellung der Fig. 3 noch etwas. So ist eine Leitung 41' vorgesehen, welche die Leitung 41 von der Solareinrichtung 61 zu einem Wärmetauscher 62 verlängert, welcher zur Grunderwärmung des Brauchwassers dient. Ferner ist die Umwälzpumpe 63 für die Umwälzung des das Brauchwasser erwärmenden Wärmetransportmediums eingezeichnet. Druckseitig sind die Umwälzpumpen 63 und 55 durch eine Leitung 64 miteinander verbunden. In der Leitung 64 befindet sich ein Rückschlagventil 65, und ein weiteres Rückschlagventil 66 ist zwischen der Umwälzpumpe 55 (im Heizungskreislauf 2) und dem Abzweigpunkt der Leitung 64 vorgesehen. Die Funktion der Querverbindung mit der Leitung 64 und den Rückschlagventilen 65, 66 wurde oben bereits erläutert. Die Querverbindung der Vorläufe besteht aus einer Leitung 69 mit einem Ventil 70, welches durch einen thermostätisch gesteuerten Vorrang-Schalter geöffnet wird, wenn das Brauchwasser Wärme benötigt.

Bei Störung des Brenners 38 wird mittels elektrischer Verriegelung die gesamte Anlage, vor allem die Wärmepumpe ausgeschaltet.

Zwischen dem Brenner 38 und dem Kessel 1 kann bei geeigneter Ausbildung des Brenners ein Brenngasturbinen-Generator zur Erzeugung elektrischer Energie angeordnet werden, der bestimmte elektrische Hilfsaggregate mit Strom versorgt. Das gilt in erster Linie für den Verdichter 14, gegebenenfalls aber auch die Lüfter 22 und 46 sowie weitere elektrisch betriebene Einrichtungen.

Es ist auch möglich, statt des einen in dem in Fig. 2 und 3 dargestellten Druckmeßgeräts (Meßleistung 36) deren zwei anzuordnen, die mit dem Steuergerät 37 und einem Fühler für die Außentemperatur derart zusammenwirken, daß bei höherer Außentemperatur (beispielsweise oberhalb 8°C) auf einen niedrigeren Grenzwert-Druck im Verdampfer umgeschaltet wird als bei niedriger Außentemperatur.

## Patentansprüche

1. Heizeinrichtung mit einem Heizungskreislauf (2) und einer in diesem liegenden Heizfeuerung (1), insbesondere einer Öl- oder Gasheizung, mit einem Abgaskanal (6), in. dem der mit Unterstützung durch ein Gebläse (22) wahlweise von Abgas, Abgas-Außenluft-Gemrtsch oder Außenluft beaufschlagbare Verdampfer (12) einer ein Kältemittel umwälzendan Wärmepumpe (13) wärmetauschend angeordnet ist, dergn Kondensator (15) wärmetauschend im Heizungskreislauf (2) liegt, dadurch gekennzeichnet, daß ein Steuergerät (37) vorgesehen ist, welches bei laufendem Gebläse (22), in Abhängigkeit von dem Druck (oder der Temperatur) des Kältemittels im Verdampfer (12) die Heizfeuerung (1) bei Unterschreiten eines vorgegebenen unteren Grenzwerts des Drucks (bzw. der Temperatur) einschaltet und bei Überschreiten eines vorgegebenen Grenzwerts des Drucks (bzw. der Temperatur) ausschaltet.

2. Heizeinrichtung nach Anspruch 1, dadurch gekennzeichnet, daß der Volumendurchsatz des Gebläses (22) regelbar und bei eingeschalteter Heizfeuerung (1) verringert ist.

3. Heizeinrichtung nach Anspruch 1 oder 2 mit dem Verdampfer (12) nachgeschaltetem Gebiäse (22), dadurch gekennzeichnet, daß eine in Strömungsrichtung hinter dem Gebläse (22) ansetzende Rückführleitung (29) in den Abgas- bzw. Luftkanal vor dem Verdampfer (12) mündet.

4. Heizeinrichtung nach Anspruch 3, dadurch gekennzeichnet, daß eine Stellklappe (21) wahlweise einen Außenluftanschluß (19) oder die Rückführleitung (29) zum Verdampfer (12) hin öffnet.

5. Heizeinrichtung nach Anspruch 4, dadurch gekennzeichnet, daß die Stellklappe (21) und eine verstellbare Klappe (8) an der Abzweigung eines den Verdampfer (12) enthaltenden Abzweigs (9,10) vom Abgaskanal (6) einen gemeinsamen Antrieb haben.

6. Heizeinrichtung nach Anspruch 1 oder einem der folgenden Ansprüche gekennzeichnet durch ein vom Kältemitteldruck im Kondensator (15) abhängiges weiteres Steuergerät (57) zum Abschalten der Umwälzpumpe (55) des Heizkreislahfs (2) bei Unterschreiten eines bestimmten Mindestdrucks.

7. Heizeinrichtung nach mindestens einem der vorhergehenden Ahsprüche dadurch gekennzeichnet, daß in den Heizungskreislauf (2), in Flußrichtung vor dem Kondensator (15) der Wär mepumpe (13), ein Wärmetauscher (40) eingeschaltet ist, der primärseitig von einer Solarwär me-Einrichtung (61) beaufschlagtist

8. Heizeinrichtung nach Anspruch 7, dadurch gekennzeichnet, daß ein primärseitig ebenfalls von der Solarwärmeeinrichtung beaufschlagter Wärmetauscher (48) vorgesehen ist, der sekundärseitig zur Einführung in den Verdampfer (12) der Wärmepumpe (13) bestimmte Luft erhält.

9. Heizeinrichtungnach mindestens einem der vorhergehenden Ansprüche, dadurch gekennzeichnet, daß ein Anschluß (56) zur Einleitung warmer Abluft in den Verdampfer (12) der Wärmepumpe (13) vorgesehen ist.

10. Heizeinrichtung nach mindestens einem der vorhergehenden Ansprüche, dadurch gekennzeichnet, daß bei Störung des Brenners (38) die gesamte Anlage infolge elektrischer Verriegelung abschaltet.

## Claims

1. A heating installation having a heating circuit (2) and a heating furnace (1) lying in it, in particular oil or gas fired, and having an exhaust flue (6) in which there is arranged in heat-exchange relationship the evaporator (12) of a heat pump (13) in which circulates a refrigerant, where the said evaporator may with assistance from a blower (22) be acted upon at option by flue gas, by a mixture of flue gas and outside air, or by outside air, and the condenser (15) of the said heat pump lies in heat-exchange relationship in the heating circuit (2), characterized in that a control apparatus (37) is provided, which with the blower (22) running switches on the heating furnace (1) in dependence upon the pressure (or the temperature) of the refrigerant in the evaporator (12) and upon the pressure (or resp the temperature) falling below a predetermined lower limiting value, and switches off the said furnace upon a predetermined limiting value of the pressure (or resp. the temperature) being exceeded.

2. A heating installation as in claim 1, characterized in that the volumetric throughput of the blower (22) is adjustable and is reduced upon the heating furnace (1) being switched on.

3. A heating installation as in claim 1 or 2, having the blower (22) connected after the evaporator (12), characterized in that a return lead (29) applied behind the blower (22) in the direction of flow, opens out into the exhaust flue or airduct before the evaporator (12).

4. A heating installation as in claim 3, characterized in that regulating damper (21) at option opens an outside air connection (19) or the return lead (29) towards the evaporator (12).

5. A heating installation as in claim 4, characterized in that the regulating damper (21) and an adjustable damper (8) at the branching off from the exhaust flue (6) , of a branch (9, 10) containing the evaporator (12), have a common drive.

6. A heating installation as in claim 1 or one of the succeeding claims, characterized by a further control apparatus (57) dependent upon the pressure of the refrigerant in the condenser (15) for the switching-off of the circulating pump (55) in the heating circuit (2) upon the pressure falling below a certain minimum pressure.

7. A heating installation as in at least one of the preceding claims, characterized in that in the heating circuit (2) in front of the condenser (15) of the heat pump (13) in the direction of flow a heat-exchanger (40) is connected, which on the primary side is acted upon by a solar thermal device (61).

8. A heating installation as in claim 7, characterized in that a heat-exchanger (48) is provided, which on the primary side is likewise acted upon by the solar thermal device and which on the secondary side receives air intended for introduction into the evaporator (12) of the heat pump (13).

9. A heating installation as in at least one of the preceding claims, characterized in that a connection (56) is provided for the introduction of hot exhaust air into the evaporator (12) of the heat pump (13).

10. A heating installation as in at least one of the preceding claims, characterized in that in the event of trouble in the burner (38) the whole plant is switched off because of electrical interlocking.

## Revendications

1. Installation de chauffage avec circuit de chauffage (2) et un foyer de chauffage (1) monté dans ce dircuit, notamment chauffage à l'huile ou au gaz, avec un canal d'évacuation des gaz de combustion (6), dans lequel est disposé l'évaporateur (12) d'une pompe (13) de circulation d'un fluide de refroidissement, avec échange de chaleur, évaporateur chargé, avec aide d'une soufflante (22), au choix, par les gaz de combustion, un mélange de gaz de combustion et d'air extérieur ou par l'air extérieur, le condensateur (15) de cet échangeur étant monté dans le circuit de chauffage, installation caractérisée par un appareil de commande (37) qui, la soufflante étant en marche, connecte en circuit le foyer de chauffage (1), en dépendance de la pression (ou de la température) du fluide de refroidissement dans l'évaporateur (12), lors d'un dépassement vers le bas d'une valeur limite inférieure prédéterminée de la pression (ou de la température) et qui met le foyer hors circuit de chauffage lors du dépassement vers le haut d'une valeur limite supérieure prédéterminée de la pression (ou de la température).

2. Installation de chauffage suivant la revendication 1, caractérisée en ce que le débit volumétrique de la soufflante (22) est réglable et peut être réduit lorsque le foyer de chauffage (1) est connecté en circuit.

3. Installation de chauffage suivant l'une des revendications 1 ou 2, avec soufflante (22) montée en aval de l'évaporateur (12) de l'échangeur de chaleur, installation caractérisée par une conduite de retour (29) montée derrière la soufflante en direction de l'écoulement, et qui débouche dans le canal d'évacuation des gaz ou d'air, avant l'évaporateur (12).

4. Installation de chauffage suivant la revendication 3, caractérisée par un clapet réglable en position (21) qui ouvre au choix un raccordement d'air extérieur (19), ou la conduite de retour (29) vers l'évaporateur (12).

5. Installation de chauffage suivant la revendication 4, caractérisée en ce que le clapet réglable en position (21) et un autre clapet réglable (8) monté sur la dérivation d'une branche du canal d'évacuation des gaz (6) qui contient l'évaporateur (12) possèdent une commande commune.

6. Installation de chauffage suivant l'une quelconque des revendications 1 à 5, caractérisée par un autre appareil de commande (7) en dépendance de la pression du fluide de refroidissement dans le condensateur (15), qui est prévu pour déconnecter la pompe de circulation (55) du circuit de chauffage (2) lors du dépassement vers le bas d'une valeur minimale prédéterminée de la pression du fluide de refroidissement.

7. Installation de chauffage suivant l'une quelconque des revendications 1 à 6, caractérisée en ce que, dans le circuit de chauffage (2), dans le sens de l'écoulement, avant le condensateur (15) de la pompe de chaleur (13), est monté un échangeur de chaleur (40) qui est chargé, du côté primaire, par une installation de chaleur solaire (61).

8. Installation de chauffage suivant la revendication 7, caractérisée en ce qu'est prévu un échangeur de chaleur (48), également chargé du côté primaire par l'installation de chaleur solaire (61), et dont le côté secondaire reçoit de la pompe de chaleur (13) l'air destiné à être introduit dans l'évaporateur (12).

9. Installation de chauffage suivant l'une quelconque des revendications 1 à 8, caractérisée par un raccord de branchement (56) pour l'introduction d'air d'évacuation chaud dans l'évaporateur de la pompe de chaleur (13).

10. Installation de chauffage suivant l'une quelconque des revendications 1 à 9, caractérisée en ce que, en cas de défaillance du brûleur (38) la totalité de l'installation est déconnectée au moyen d'un verrouillage électrique.
